# FASCICULE DE BREVET EUROPEEN

(11) **EP 4 105 410 B1**
(45) Date de publication et mention de la délivrance du brevet: **19.02.2025**
(21) Numéro de dépôt: 22178694.0
(22) Date de dépôt: 13.06.2022
(51) Int. Cl.: E05B 1/00, E05B 81/76, E05B 85/10, E05C 9/00, E05B 47/00, H01H 3/14

(54) **MEUBLE**
MÖBELSTÜCK
FURNITURE

(30) Priorité: 14.06.2021 FR 2106246
(43) Date de publication de la demande: 21.12.2022
(73) Titulaire: SpeedInnov, 75008 Paris (FR)
(72) Inventeur: VAGNER, Laurent, 17220 La Jarrie (FR)
(74) Mandataire: Lavoix

(56) Documents cités:
- DE-A1- 10 047 085
- FR-A1- 3 034 123
- JP-A- 2009 185 477

## Description

La présente invention a pour objet un ensemble pour meuble comprenant une porte verrouillable dans une position fermée et dont le déverrouillage est actionnable par le toucher, notamment par pression. L'invention a également pour objet un meuble, notamment un meuble réfrigéré, comprenant un ensemble de meuble selon l'invention. L'invention a enfin pour objet un véhicule de transport, de préférence ferroviaire, comprenant un meuble selon l'invention.

Les véhicules de transport sont généralement équipés de meubles dans lesquels des articles, typiquement des consommables destinés au confort des usagers, sont stockés et/ou conservés. Les articles sont par exemple des aliments ou encore des boissons.

En raisons des multiples accélérations, freinages et dévers subis par le véhicule, il existe un risque important d'ouverture non désirée des meubles pendant les déplacements du véhicule. L'ouverture inopinée des meubles est problématique pour plusieurs raisons. Tout d'abord, l'ouverture intempestive des portes des meubles est susceptible d'entrainer le déversement des articles stockés des meubles vers l'habitacle du véhicule. Les produits se retrouvent ainsi projetés en dehors des meubles, risquant ainsi d'être détruits, abîmés ou encore détériorés. De tels produits sont alors inutilisables ou invendables. De plus, dans le cas de denrées alimentaires, l'ouverture de meubles réfrigérés résulte en une rupture de la chaîne du froid, rendant les denrées alimentaires impropres à la consommation. Enfin, l'ouverture non-désirée des meubles présente un risque de sécurité pour les personnes présentes à la proximité du meuble, usagers ou personnels naviguant, pouvant être blessées par la porte qui s'ouvre brusquement et/ou par la chute des articles stockés.

Afin de prévenir ces problèmes, les portes des meubles sont en permanence électriquement verrouillées. Ce verrouillage est typiquement réalisé par un ou plusieurs verrous mécaniques, généralement deux verrous par porte, dont l'activation/désactivation est électriquement contrôlée.

Afin que les usagers, notamment les passagers, puissent se servir dans le meuble, il est alors nécessaire de leur permettre de déverrouiller temporairement chaque porte de manière séparée, afin d'accéder au contenu du meuble. Pour cela, un dispositif de déverrouillage est intégré dans chacune des portes.

Actuellement, les portes des meubles sont par exemple équipées d'un dispositif de déverrouillage se présentant sous la forme d'un bouton-pression localisé sur la surface externe de la poignée de la porte, face à l'usager.

DE 100 47 085 A décrit un dispositif de déverrouillage d'un coffre 2 de véhicule automobile actionnable par le doigt.

De tels dispositifs ne sont toutefois pas entièrement satisfaisants, notamment du point de vue de leur ergonomie et de leur simplicité d'utilisation.

L'ouverture de la porte s'effectue en pressant le bouton-pression et en tirant de manière simultanée la porte vers l'extérieur. L'ouverture de la porte nécessite ainsi d'appuyer sur le bouton-pression en direction du meuble, puis, tout en maintenant le bouton-pression enfoncé, de tirer la porte vers l'extérieur de manière à la faire pivoter sur son axe. La mise en œuvre de ces deux mouvements de manière simultanée et selon des directions opposées n'est toutefois pas naturelle pour les usagers. Une telle manipulation peut même s'avérer compliquée pour les usagers les plus jeunes ou les plus âgés.

Un but de l'invention est de pallier cet inconvénient en proposant un meuble comprenant une porte dont le déverrouillage est plus facile pour les usagers.

A cet effet, l'invention a pour objet un meuble selon la revendication 1.

Suivant des modes particuliers de réalisation, le meuble comporte l'une ou plusieurs des caractéristiques correspondant aux revendications 2 à 7.

L'invention a enfin pour objet un véhicule de transport selon la revendication 8.

L'invention sera mieux comprise à la lecture de la description qui va suivre, donnée uniquement à titre d'exemple, et faite en se référant aux dessins annexés, parmi lesquels :
- la figure 1 est une vue schématique de face d'un meuble selon l'invention,
- la figure 2 est une vue schématique en coupe selon un plan perpendiculaire à l'axe d'élévation de la poignée du meuble représenté sur la figure 1.

En référence à la figure 1, on décrit un véhicule de transport 10 selon l'invention.

Le véhicule de transport 10 est schématisé sous forme d'un rectangle.

De préférence, le véhicule de transport 10 est un véhicule ferroviaire.

En variante, le véhicule de transport 10 est un véhicule naval ou aéronautique.

Le véhicule ferroviaire 10 comprend typiquement deux voitures de tête (non représentées) et au moins deux voitures intermédiaires (non représentées) disposées les unes derrière les autres.

Le véhicule de transport 10 comprend au moins un meuble 100.

Le meuble 100 est par exemple localisé dans l'habitacle du véhicule de transport 10.

Lorsque le véhicule de transport 10 est un véhicule ferroviaire, le meuble 100 est de préférence localisé dans l'une des voitures intermédiaires du véhicule, plus préférentiellement dans un wagon-bar du véhicule ferroviaire 10.

Le meuble 100 s'étend selon une direction Z, destinée à être verticale lorsque le meuble 100 est en position de fonctionnement.

Dans la suite de la description, l'expression « direction verticale Z » désigne la direction Z, destinée à être verticale lorsque le meuble 100 est en fonctionnement.

On définit également une direction longitudinale X perpendiculaire à la direction verticale Z, ainsi qu'une direction transversale Y perpendiculaire à la direction verticale Z et à la direction longitudinale X. La direction longitudinale X, la direction transversale Y et la direction verticale Z définissent ensemble un repère orthogonal.

Le meuble 100 comprend :
- un caisson 110, et
- trois ensembles 111a, 111b, 111c.

Dans l'exemple représenté, le meuble 100 comprend également une partie inférieure 120.

Selon un mode de réalisation, le meuble 100 est un meuble réfrigéré. Dans ce cas, des composants supplémentaires comme un compresseur, un évaporateur, un ventilateur, un circuit frigorifique ou encore un dispositif de contrôle-commande peuvent être intégrés dans la partie inférieure 120 du meuble 100. Ces composants sont bien connus de l'homme du métier et ne sauront donc pas décrit davantage dans la suite de de la description.

Le caisson 110 comprend deux panneaux rectangulaires 122a, 122b parallèles entre eux et perpendiculaires à la direction verticale Z.

Les panneaux 122a, 122b sont reliés à deux panneaux rectangulaires 124a, 124b parallèles entre eux et perpendiculaires à la direction longitudinale X.

Les panneaux 122a, 122b, 124a, 124b sont reliés à un panneau frontal 126 et un panneau arrière (non représenté) parallèles entre eux, le panneau frontal 126 et le panneau arrière étant perpendiculaires aux quatre autres panneaux. Le panneau frontal 126 et le panneau arrière sont ainsi perpendiculaires à la direction transversale Y.

Le caisson 110 présente une forme générale parallélépipédique.

Les panneaux 122a, 122b, 124a, 124b, 126 et le panneau arrière définissent ensemble un volume interne 128 de réceptions d'articles.

De préférence, le volume interne 128 est équipés d'étagères 130, de préférence modulables en hauteur, pour ranger les articles.

Le panneau frontal 126 définit trois ouvertures 132 permettant l'accès au volume interne 128. Le nombre d'ouvertures 132 dans le panneau frontal 126 n'est pas limité.

De manière alternative, le panneau frontal 126 comprend une unique ouverture 132 ou une pluralité d'ouvertures 132, par exemple au moins quatre ouvertures 132.

Les ouvertures 132 s'étendent selon la direction longitudinale X et la direction verticale Z.

Dans l'exemple représenté, les ouvertures 132 présentent une forme rectangulaire. Des ouvertures 132 de forme diverses peuvent également être prévues, par exemple de forme circulaire.

Dans l'exemple représenté, les ouvertures 132 présentent les mêmes dimensions et sont alignées les unes à côté des autres selon la direction longitudinale X. Alternativement, les ouvertures 132 peuvent présenter des dimensions différentes les unes des autres et/ou être juxtaposées selon la direction verticale Z et/ou longitudinale X.

Les ensembles 111a, 111b, 111c étant analogues entre eux, seul l'ensemble 111a sera décrit ci-après.

L'ensemble 111a comprend :
- une porte 112 montée sur le caisson 110,
- une poignée 114, fixée sur la porte 112,
- un dispositif de verrouillage 116, et
- un dispositif de déverrouillage 118,
le dispositif de verrouillage 116 et le dispositif de déverrouillage 118 étant aptes à retenir ou libérer la porte 112.

Chaque porte 112 est montée sur le caisson 110, au niveau du panneau frontal 126 de manière à obstruer au moins une des ouvertures 132.

Chaque porte 112 est mobile autour d'un axe de rotation D1 parallèle à la direction Z entre une position fermée, dans laquelle la porte 112 obstrue au moins des ouvertures 132 et une position ouverte, dans laquelle il est possible d'accéder au volume interne 128 au travers de ladite ouverture 132.

Chaque porte 112 est fixée sur le caisson 110 au moyen d'une ou de plusieurs charnières (non représentées) disposées selon la direction Z.

Avantageusement, il y a autant de portes 112 que d'ouvertures 132 de sorte que, lorsque l'ensemble des portes 112 sont en position fermée, le volume interne 128 du caisson 110 est fermé.

Chaque porte 112 présente une surface intérieure (non représentée) dirigée vers le volume interne 128 du caisson 110, ainsi qu'une surface extérieure 134 dirigée vers l'extérieur du meuble 100.

Chaque porte 112 présente une hauteur H selon la direction Z.

Chaque porte 112 comprend un cadre 136 et une partie centrale 138.

La partie centrale 138 est vitrée afin de permettre d'observer le contenu du meuble 100 lorsque la porte 112 est en position fermée.

Une poignée 114 est fixée sur la surface extérieure 134 de chacune des portes 112.

Chacune des poignées 114 est fixée à l'extrémité de la porte 112 opposée à l'axe de rotation D1 de la porte 112, au niveau du cadre 136.

Chacune des poignées 114 s'étend selon la direction verticale Z. De préférence, chacune des poignées 114 s'étend sur au moins les deux tiers de la hauteur H de la porte 112 selon la direction verticale Z, de préférence sur toute la hauteur H de la porte 112.

Chacune des poignées 114 comprend une surface interne 140a faisant face à la surface extérieure 134 de la porte 112 et une surface externe 140b dirigée vers l'extérieur du meuble 100.

Le dispositif de verrouillage 116 est électriquement commandé et est mobile entre une configuration verrouillée, dans laquelle il maintient au moins porte 112 en position fermée, et une configuration déverrouillée, dans laquelle il libère ladite au moins une porte 112.

Le dispositif de verrouillage 116 est constitué d'un ou de plusieurs verrous mécaniques 142, généralement deux verrous 142 par porte 112, dont l'activation/désactivation est électriquement contrôlée. Les verrous mécaniques 142 sont fixés sur la surface intérieure (non représentée) de la porte 112.

Sur l'exemple représenté, chaque porte 112 comprend deux verrous mécaniques 142. Un des verrous mécaniques 142 est fixé sur la partie supérieure de la porte 112 et le deuxième verrou mécanique est fixée sur la partie inférieure de la porte 112. Une telle disposition est avantageuse en ce qu'elle permet d'éviter que la porte 112 ne vrille.

Le dispositif de déverrouillage 118 va maintenant être décrit en référence à la figure 2.

Le dispositif de déverrouillage 118 est électriquement relié au dispositif de verrouillage 116, de sorte que lorsque le dispositif de déverrouillage 118 est actionné, il fait passer le dispositif de verrouillage 116 de la configuration verrouillée à la configuration déverrouillée, libérant ainsi la porte 142 sur laquelle le dispositif de déverrouillage 116 est fixé.

Le dispositif de déverrouillage 118 est fixé sur la surface interne 140a de la poignée 114.

Le dispositif de déverrouillage 118 comprend :
- un support 144,
- une gaine 146 flexible et électriquement isolante comprenant une surface interne 148,
- une première bande 150 électriquement conductrice fixée sur la surface interne 148 de la gaine 146 et dans laquelle circule un courant électrique non représenté,
- une deuxième bande 152 électriquement conductrice fixée sur la surface interne 148 de la gaine 146, en regard de la première bande 150 et reliée électriquement au dispositif de verrouillage 116.

La gaine 146 est en caoutchouc. Alternativement, la gaine 146 est dans n'importe quel matériau flexible et électriquement isolant.

La première bande 150 et la deuxième bande 152 sont métalliques.

La première bande 150 et la deuxième bande 152 sont mobiles l'une par rapport à l'autre entre une configuration de repos (partie gauche de la figure 2), dans laquelle la première bande 150 et la deuxième bande 152 sont espacées l'une de l'autre selon la direction transversale Y, et une configuration active (partie droite de la figure 2), occupée lorsque la gaine 146 est compressée dans la direction transversale Y, dans laquelle la première bande 150 est en contact électrique avec la deuxième bande 152.

Lorsque le dispositif de déverrouillage 118 est dans la configuration active, la première bande 150 est adaptée pour transmettre le courant électrique à la deuxième bande 152 puis au dispositif de verrouillage 116. La réception par le dispositif de verrouillage 116 du courant électrique est adapté à provoquer son passage de la configuration verrouillée à la configuration déverrouillée, de manière à la porte 112.

Le passage de la configuration de repos A à la configuration B est destiné à être initié en actionnant le dispositif de déverrouillage 118, par exemple par compression de la gaine 102 selon la direction transversale Y.

De préférence, le dispositif de déverrouillage 118 s'étend sur toute la hauteur H de de la poignée 114. De cette manière, le dispositif de déverrouillage 118 est actionnable en tout point de la poignée 114.

Le fonctionnement du meuble 100 découle de sa structure et va maintenant être décrit.

Initialement, la porte 112 du meuble 100 est maintenue fermée grâce au dispositif de verrouillage 116 qui se trouve dans la configuration verrouillée.

Un utilisateur souhaitant accéder au contenu du meuble 100 saisit la poignée 114 en plaçant ses doigts au niveau de la surface interne 140a de la poignée 114, notamment sur la gaine 146 du dispositif de déverrouillage 118. L'utilisateur tire ensuite sur la poignée 114 en direction de l'extérieur du meuble 100 de manière à faire tourner la porte 112 autour de son axe de rotation.

En raison de la force de traction exercée par l'utilisateur, la gaine 146 est comprimée selon la direction Y. La première bande 150 et la deuxième bande 152 se rapprochent l'une de l'autre jusqu'à entrer en contact de sorte que la première bande 150 et la deuxième bande 152 passent de la configuration de repos à la configuration active. Le courant électrique circulant dans la première bande 150 est alors transmis à la seconde bande 152 puis au dispositif de verrouillage 116 qui, en réponse, passe de la configuration verrouillée à la configuration déverrouillée. La porte 112, alors libérée, se met alors à tourner autour de son axe de rotation en réponse à la force de traction exercée par l'utilisateur. La porte 112 s'ouvre alors, donnant ainsi accès à l'utilisateur au volume interne 128 du meuble 100.

Lorsque l'utilisateur n'a plus besoin d'accéder au volume interne 128 du meuble 100, il repousse la porte 112 contre le meuble 100 de manière à obstruer l'ouverture 132 et relâche la poignée 114. En relâchant la poignée 114, l'utilisateur arrête de comprimer la gaine 146 qui retrouve alors sa position initiale. La première bande 150 et la deuxième bande 152 s'écartent, entrainant ainsi le basculement de la première bande 150 et de la deuxième bande 152 de la configuration active à la configuration de repos. Le courant électrique circulant dans la première bande 150 n'est alors plus transmis au dispositif de verrouillage 116 qui, en réponse, bascule automatiquement dans sa configuration verrouillée.

Grâce aux caractéristiques décrites ci-dessus, l'ensemble 111a selon l'invention permet d'améliorer significativement l'ergonomie des meubles en rendant leur ouverture plus simple pour l'usager. Un seul et unique mouvement de l'usager suffit à déverrouiller la porte et à l'ouvrir. De plus, le mouvement associé est naturel pour l'usager, puisqu'il consiste simplement à tirer sur la poignée vers l'extérieur.

L'invention est par ailleurs avantageuse en ce qu'elle est adaptée à toutes les personnes, indépendamment de leur taille. Le dispositif de déverrouillage s'étendant sur l'intégralité de la hauteur de la porte, il peut en effet être actionné en saisissant la poignée à n'importe quelle hauteur.

L'invention permet par ailleurs la réalisation de meubles dont l'esthétique et le design sont plus soignés grâce à un dispositif de déverrouillage localisé sur la partie interne de la poignée, et donc invisible pour l'utilisateur.

## Revendications

1. Meuble (100), notamment réfrigéré, comprenant :
- un caisson (110) définissant au moins une ouverture (132), et
- au moins un ensemble (111a),
l'ensemble (111a) comprenant :
- une porte (112) destinée à être mobile autour d'un axe de rotation (D1),
- une poignée (114) fixée sur la porte (112), ladite poignée comprenant une surface interne (140a) faisant face à la porte (112),
- un dispositif de verrouillage (116) électriquement commandé, mobile entre une configuration verrouillée, dans laquelle le dispositif de verrouillage (116) est adapté pour retenir la porte (112), et une configuration déverrouillée, dans laquelle le dispositif de verrouillage (116) est adapté pour libérer la porte (112),
- un dispositif de déverrouillage (118) actionnable par le toucher, par une pression, le dispositif de déverrouillage (118) étant électriquement relié au dispositif de verrouillage (116) et adapté, lorsque le dispositif de déverrouillage (118) est actionné, pour faire passer le dispositif de verrouillage (116) de la configuration verrouillée à la configuration déverrouillée, le dispositif de déverrouillage (118) s'étendant sur la surface interne (140a) de la poignée (114),
le dispositif de déverrouillage comprenant :
- une gaine (146) flexible et électriquement isolante comprenant une surface interne (148),
- une première bande (150) électriquement conductrice fixée sur la surface interne (148) de la gaine (146), la première bande (150) étant destinée à être alimentée par un courant électrique, et
- une deuxième bande (152) électriquement conductrice fixée sur la surface interne (148) de la gaine (146), en regard de la première bande (150) électriquement conductrice, la deuxième bande (152) étant reliée électriquement au dispositif de verrouillage (116),
la première bande (150) et la deuxième bande (152) étant mobiles l'une par rapport à l'autre entre une configuration de repos, dans laquelle la première bande (150) et la deuxième bande (152) sont espacées l'une de l'autre selon une direction d'espacement (Y), et une configuration active, dans laquelle la première bande (150) est en contact électrique avec la deuxième bande (152) et le courant électrique est transmis au dispositif de verrouillage (116), la première bande et la deuxième bande étant propres à passer de la configuration de repos à la configuration active lorsque la gaine (146) est compressée dans la direction d'espacement (Y),
la porte (112) étant montée sur le caisson (110) et étant mobile entre une position fermée dans laquelle ladite porte (112) obstrue ladite au moins une ouverture (132) et une position ouverte.

2. Meuble (100) selon la revendication 1, dans lequel lorsque la première bande (150) et la deuxième bande (152) sont dans la configuration active, le dispositif de verrouillage est propre à passer de la configuration verrouillée à la configuration déverrouillée.

3. Meuble (100) selon la revendication 1 ou selon la revendication 2, dans lequel la gaine (146) est en caoutchouc.

4. Meuble (100) selon l'une quelconque des revendications 1 à 3, dans lequel la première bande (150) et la deuxième bande (152) sont métalliques.

5. Meuble (100) selon l'une quelconque des revendications 1 à 4, dans lequel la poignée (114) s'étend le long de l'extrémité de la porte (112) opposée à l'axe de rotation (D1).

6. Meuble (100) selon l'une quelconque des revendications 1 à 5, dans lequel la porte (112) présente une hauteur (H) selon une direction (Z) parallèle à l'axe de rotation (D1) et destinée à être verticale, et dans lequel la poignée (114) s'étend sur au moins les deux tiers de la hauteur (H), de préférence sur toute la hauteur (H), de la porte (112).

7. Meuble (100) selon l'une quelconque des revendications 1 à 5, dans lequel la surface interne (140a) présente une hauteur (H1) selon une direction (Z) parallèle à l'axe de rotation (D1), le dispositif de déverrouillage (118) s'étendant sur toute la hauteur (H1) de la surface interne (140a).

8. Véhicule de transport (10) comprenant au moins un meuble (100) selon l'une quelconque des revendications précédentes.

## Patentansprüche

1. Möbelstück (100), insbesondere gekühlt, umfassend:
- einen Kasten (110), der mindestens eine Öffnung (132) definiert, und
- mindestens eine Anordnung (111a),
die Anordnung (111a) umfassend:
- eine Tür (112), die bestimmt ist, um um eine Drehachse (D1) bewegbar zu sein,
- einen Griff (114), der an der Tür (112) befestigt ist, wobei der Griff eine Innenfläche (140a) aufweist, die der Tür (112) zugewandt ist,
- eine elektrisch gesteuerte Verriegelungsvorrichtung (116), die zwischen einer verriegelten Konfiguration, in der die Verriegelungsvorrichtung (116) geeignet ist, um die Tür (112) zurückzuhalten, und einer entriegelten Konfiguration, in der die Verriegelungsvorrichtung (116) geeignet ist, die Tür (112) freizugeben, bewegbar ist,
- eine Entriegelungsvorrichtung (118), die durch Berühren, durch Druck betätigbar ist, wobei die Entriegelungsvorrichtung (118) elektrisch mit der Verriegelungsvorrichtung (116) verbunden ist und geeignet ist, um, wenn die Entriegelungsvorrichtung (118) betätigt wird, die Verriegelungsvorrichtung (116) von der verriegelten Konfiguration in die entriegelte Konfiguration übergehen zu lassen, wobei sich die Entriegelungsvorrichtung (118) über die Innenfläche (140a) des Griffs (114) erstreckt,
die Entriegelungsvorrichtung umfassend:
- eine flexible, elektrisch isolierende Hülle (146), umfassend eine Innenfläche (148),
- ein erstes elektrisch leitendes Band (150), das an der Innenfläche (148) der Hülle (146) befestigt ist, wobei das erste Band (150) bestimmt ist, um mit einem elektrischen Strom versorgt zu werden, und
- ein zweites elektrisch leitendes Band (152), das an der Innenfläche (148) der Hülle (146) gegenüber dem ersten elektrisch leitenden Band (150) befestigt ist, wobei das zweite Band (152) elektrisch mit der Verriegelungsvorrichtung (116) verbunden ist,
das erste Band (150) und das zweite Band (152) in Bezug aufeinander zwischen einer Ruhekonfiguration, in der das erste Band (150) und das zweite Band (152) entlang einer Abstandsrichtung (Y) voneinander beabstandet sind, und einer aktiven Konfiguration, in der das erste Band (150) in elektrischem Kontakt mit dem zweiten Band (152) ist und der elektrische Strom an die Verriegelungsvorrichtung (116) übertragen wird, bewegbar sind, wobei das erste Band und das zweite Band geeignet sind, um von der Ruhekonfiguration in die aktive Konfiguration überzugehen, wenn die Hülle (146) in der Abstandsrichtung (Y) zusammengedrückt wird,
wobei die Tür (112) an dem Kasten (110) montiert ist und zwischen einer geschlossenen Position, in der die Tür (112) die mindestens eine Öffnung (132) versperrt, und einer offenen Position bewegbar ist.

2. Möbelstück (100) nach Anspruch 1, wobei, wenn das erste Band (150) und das zweite Band (152) in der aktiven Konfiguration sind, die Verriegelungsvorrichtung geeignet ist, um von der verriegelten Konfiguration in die entriegelte Konfiguration überzugehen.

3. Möbelstück (100) nach Anspruch 1 oder nach Anspruch 2, wobei die Hülle (146) aus Gummi ist.

4. Möbelstück (100) nach einem der Ansprüche 1 bis 3, wobei das erste Band (150) und das zweite Band (152) metallisch sind.

5. Möbelstück (100) nach einem der Ansprüche 1 bis 4, wobei sich der Griff (114) entlang des Endes der Tür (112) gegenüber der Drehachse (D1) erstreckt.

6. Möbelstück (100) nach einem der Ansprüche 1 bis 5, wobei die Tür (112) eine Höhe (H) in einer Richtung (Z) parallel zu der Drehachse (D1) aufweist und bestimmt ist, vertikal zu sein, und wobei sich der Griff (114) über mindestens zwei Drittel der Höhe (H), vorzugsweise über die gesamte Höhe (H), der Tür (112) erstreckt.

7. Möbelstück (100) nach einem der Ansprüche 1 bis 5, wobei die Innenfläche (140a) eine Höhe (H1) in einer Richtung (Z) parallel zu der Drehachse (D1) aufweist, wobei sich die Entriegelungsvorrichtung (118) über die gesamte Höhe (H1) der Innenfläche (140a) erstreckt.

8. Transportfahrzeug (10), umfassend mindestens ein Möbelstück (100) nach einem der vorherigen Ansprüche.

## Claims

1. A piece of furniture (100), in particular refrigerated, comprising:
- a box (110) defining at least one opening (132), and
- at least one assembly (111a),
the assembly (111a) comprising:
- a door (112) intended to be movable about an axis of rotation (D1),
- a handle (114) attached on the door (112), said handle comprising an inner surface (140a) facing the door (112),
- an electrically controlled locking device (116), movable between a locked configuration, in which the locking device (116) is suitable for retaining the door (112), and an unlocked configuration, in which the locking device (116) is suitable for releasing the door (112),
- an unlocking device (118) able to be actuated by touch, by pressing, the unlocking device (118) being electrically connected to the locking device (116) and able, when the unlocking device (118) is actuated, to move the locking device (116) from the locked configuration to the unlocked configuration, the unlocking device (118) extending over the inner surface (140a) of the handle (114),
the unlocking device comprising:
- a flexible and electrically insulating sheath (146) comprising an inner surface (148),
- a first electrically conductive strip (150) attached on the inner surface (148) of the sheath (146), the first strip (150) being intended to be supplied with an electric current, and
- a second electrically conductive strip (152) attached on the inner surface (148) of the sheath (146), opposite the first electrically conductive strip (150), the second strip (152) being electrically connected to the locking device (116),
the first strip (150) and the second strip (152) being movable relative to one another between an idle configuration, in which the first strip (150) and the second strip (152) are spaced apart from one another along a spacing direction (Y), and an active configuration, in which the first strip (150) is in electrical contact with the second strip (152) and the electric current is transmitted to the locking device (116), the first strip and the second strip being able to go from the idle configuration to the active configuration when the sheath (146) is compressed in the spacing direction (Y),
the door (112) being mounted on the box (110) and being movable between a closed position in which said door (112) obstructs said at least one opening (132) and an open position.

2. The piece of furniture (100) according to claim 1, wherein when the first strip (150) and the second strip (152) are in the active configuration, the locking device is able to go from the locked configuration to the unlocked configuration.

3. The piece of furniture (100) according to claim 1 or according to claim 2, wherein the sheath (146) is made from rubber.

4. The piece of furniture (100) according to any one of claims 1 to 3, wherein the first strip (150) and the second strip (152) are metallic.

5. The piece of furniture (100) according to any one of claims 1 to 4, wherein the handle (114) extends along the end of the door (112) opposite the axis of rotation (D1).

6. The piece of furniture (100) according to any one of claims 1 to 5, wherein the door (112) has a height (H) along a direction (Z) parallel to the axis of rotation (D1) and intended to be vertical, and wherein the handle (114) extends over at least two thirds of the height (H), preferably over the entire height (H), of the door (112).

7. The piece of furniture (100) according to any one of claims 1 to 5, wherein the inner surface (140a) has a height (H1) along a direction (Z) parallel to the axis of rotation (D1), the unlocking direction (118) extending over the entire height (H1) of the inner surface (140a).

8. A transport vehicle (10) comprising at least one piece of furniture (100) according to any one of the preceding claims.
